# EUROPÄISCHE PATENTSCHRIFT

(11) **EP 0 962 710 B1**
(45) Veröffentlichungstag und Bekanntmachung des Hinweises auf die Patenterteilung: **16.08.2001**
(21) Anmeldenummer: 99106751.3
(22) Anmeldetag: 03.04.1999
(51) Int. Cl.: F24D 3/10, F24D 3/14, F16L 3/00

(54) **Rohrhalter für die Verlegung von Sanitär-, Heizungsrohren und dergleichen in Betondecken**
Pipe support device for laying sanitary, heating pipes or the like in concrete floors
Dispositif de montage pour poser des tuyaux sanitaires, de chauffage ou similaire dans planchers en béton

(30) Priorität: 15.05.1998 DE 29808793 U
(43) Veröffentlichungstag der Anmeldung: 08.12.1999
(73) Patentinhaber: Wirsbo-VELTA GmbH & Co. KG, 22851 Norderstedt (DE)
(72) Erfinder: Lipinski, Johann, 20257 Hamburg (DE)
(74) Vertreter: von Raffay, Vincenz, Dipl.-Ing.

(56) Entgegenhaltungen:
- CH-A- 672 012
- US-A- 4 870 792

## Beschreibung

Die Erfindung betrifft einen Rohrhalter nach dem Oberbegriff des Anspruches 1.

Ein derartiger Rohrhalter ist beispielsweise aus der CH-PS-672 012 und der DE-OS-43 20 648 bekannt.

Diese Rohrhalter werden vor dem Schütten des Betons auf der Verschalung, beispielsweise durch Nageln, befestigt. Sie sind unten offen. Diese nach unten gerichtete Öffnung wird durch die Verschalung anfänglich verschloßen. In den Rohrhalter werden die zu verlegenden Rohre eingelegt oder eingesteckt. Wenn es sich beispielsweise um Heizungsrohre handelt, so liegen in einem Rohrhalter zwei Heizungsrohre nebeneinander, von denen das eine dem Vorlauf und das andere dem Rücklauf des Heizmediums dient. Die an der einen Seite austretenden Rohrabschnitte sind mit den in der Betondecke zu verlegenden Heizungsrohren verbunden. Die anderen Enden stehen nach oben über die Ebene des zu verlegenden Betons vor und dienen der späteren Verbindung mit dem Heizsystem. Wenn nach dem Schütten und Verfestigen des Betons die Verschalung entfernt wird, werden die Unterseiten der Rohrhalter mit den nach unten gerichteten Öffnungen sichtbar. In dem Gehäuse sind die Rohre erkennbar. Nicht erkennbar ist bei den bekannten Rohren, auf welcher Seite das in dem Beton verlegte Heizungselement und auf welcher Seite die offenen Anschlußenden der verlegten Rohre liegen. Wenn es hier zu Verwechslungen kommt, kann ein großer Schaden dadurch entstehen, wenn das in dem Gehäuse befindliche Rohr oder die Rohre an dem falschen Ende durchtrennt werden, um sie hier nach unten aus dem Gehäuse herauszuführen.

Der Erfindung liegt daher die Aufgabe zugrunde, einen Rohrhalter nach dem Oberbegriff des Anspruches 1 zu schaffen, bei dem auch nach dem Verlegen und Entfernen der Verschalung von unten erkennbar ist, auf welcher Seite die Anschlußenden der verlegten Rohre liegen und auf welcher Seite sich die in dem Beton verlegten Heizungsrohre oder dergleichen befinden.

Diese Aufgabe wird durch das Kennzeichen des Anspruches 1 gelöst.

Dadurch, daß im Bereich der Ein- und Austrittsöffnungen für die zu verlegenden Rohre jeweils eine flexible Lasche vorgesehen ist, wird ein sicheres Kennzeichnungsmittel geschaffen, an dem nach der Verlegung und nach dem Entfernen der Verschalung erkennbar ist, um welches Rohrende es sich handelt. Vor dem Verlegen werden die zu verlegenden Rohre durch den Rohrhalter durchgesteckt. An der Eintritts-oder Einstecköffnung wird die flexible Lasche nach innen und an der Austrittsöffnung nach außen gebogen. Von unten ist dann nach Abnahme der Verschalung erkennbar, an welchem Ende das Rohr eingesteckt wurde, bzw. welches Ende das Austrittsende ist. An dem Einsteckende ist die nach innen gebogene Lasche zu erkennen. An dem Aussteckende ist die Lasche nicht zu sehen, da sie auf der Stirnseite des Rohrhalters aus der Öffnung herausgebogen wurde. Es kann also mit Sicherheit verhindert werden, daß das Rohr an dem falschen Ende durchtrennt wird, um einen Anschluß vorzunehmen. Die Durchtrennung erfolgt an dem Austrittsende, dort, wo eine Lasche nicht zu sehen ist.

In den Ansprüchen 2 und 3 sind vorteilhafte Ausgestaltungen unter Schutz gestellt.

Im folgenden wird die Erfindung unter Hinweis auf die Zeichnung anhand eines Ausführungsbeispieles näher erläutert.

### Es zeigt:

Fig. 1 eine perspektivische Ansicht einer Ausführungsform eines Rohrhalters nach der Erfindung für zwei nebeneinanderliegende Rohre; und
Fig. 2 eine Einzelheit eines Laschenelementes zum Einsetzen in den Bereich der Ein- und Austrittsöffnung.

Der Rohrhalter besteht aus einem Gehäuse 1 aus Kunststoff, das unten offen ist. Mit Hilfe von zwei Hülsen 4, in denen Öffnungen 5 vorgesehen sind, kann der Rohrhalter mit Hilfe von Nägeln 8 auf die Verschalung vor dem Schütten des Betons aufgenagelt werden. Die nach unten gerichtete Öffnung in dem Gehäuse 1 ist dann verschlossen.

Vor dem Verlegen werden die zu verlegenden Rohre in die entsprechenden Ein- und Austrittsöffnungen 2 und 3 eingeführt, d.h. eingesteckt. Auf der einen Stirnseite werden die Rohre eingesteckt, so daß sie auf der anderen Stirnseite wieder austreten. Beim Einstecken biegen sich die im Bereich der Öffnungen 2,3 befindlichen flexiblen Laschen 6 nach innen. Die in der Austrittsöffnung befindlichen Laschen 6 biegen sich nach außen.

Nach dem Schütten und Verfestigen des Betons wird die Verschalung entfernt. Von unten ist dann deutlich erkennbar, an welcher Stirnseite die zu verlegenden Rohre eingeführt wurden und welches die Austrittsenden sind. An den Eintrittsenden sind die Laschen nach innen und an den Austrittsenden sind die Laschen 6 nach außen gebogen. Ein Durchtrennen der Rohre zum Anschluß an das Heizsystem erfolgt dann im Bereich der nach außen gebogenen Laschen, d.h. an den Austrittsöffnungen.

Bei der dargestellten Ausführungsform ist die Lasche 6 an einem separaten Laschenelement 7 ausgebildet, das im Bereich der Ein- und Austrittsöffnung 2, 3 so befestigt wird, wie es der Zeichnung zu entnehmen ist. In Fig. 2 ist ein solches Laschenelement 7 mit zwei Laschen für je eine Öffnung 2, 3 dargestellt.

Vorzugsweise dient der Rohrhalter zum Verlegen von Heizungsrohren in Betondecken. Zu diesem Zweck wird der Rohrhalter auf die Anschlußenden der zu verlegenden Heizungsrohre aufgeschoben. Das eine Rohrende dient als Vorlauf und das andere Rohrende als Rücklauf für das Heizmedium. Die Anschlußenden sind dann nach dem Verlegen dadurch erkennbar, daß die entsprechenden Laschen nach außen gebogen sind, d.h. sie sind von unten nach abgenommener Verschalung nicht sichtbar.

Wahlweise kann der Rohrhalter Heizungsrohre mit Schutzrohren aufnehmen. Dabei werden die Schutzrohre in die Ein-, bzw. Austrittsöffnungen des Rohrhalters eingesetzt. Anschließend werden die Schutzrohre und der Rohrhalter auf die Anschlußenden aufgeschoben.

## Patentansprüche

1. Rohrhalter für die Verlegung von Sanitär-, Heizungsrohren und dergleichen in Betondecken, mit einem unten offenen Gehäuse zur Befestigung auf der Verschalung und mit oberhalb der Verschalungsebene in dem Bereich des Betons liegenden Ein- und Austrittsöffnungen für mindestens ein zu verlegendes Rohr, dadurch gekennzeichnet, daß im Bereich der Ein- und Austrittsöffnungen (2,3) flexible Laschen (6) zur Kennzeichnung der Durchtrittsrichtung des oder der verlegten Rohre vorgesehen sind.

2. Rohrhalter nach Anspruch 1, dadurch gekennzeichnet, daß die Laschen (6) an einem separaten Laschenelement (7) ausgebildet sind, das an dem Gehäuse (1) befestigbar ist.

3. Rohrhalter nach Anspruch 1 oder 2, dadurch gekennzeichnet, daß in einem Gehäuse (1) an jeder Stirnseite zwei Ein- bzw. Austrittsöffnungen (2, 3) für zu verlegende Rohre nebeneinander vorgesehen sind.

## Claims

1. Pipe holder for laying sanitary pipes, heating pipes, etc. in concrete floors, with a downwardly open housing for fixing to the formwork and with inlet and outlet openings for at least one pipe to be laid above the formwork plane in the vicinity of the concrete, characterized in that flexible clips (6) for identifying the passage direction of the laid pipe or pipes are provided in the area of the inlet and outlet openings (2, 3).

2. Pipe holder according to claim 1, characterized in that the clips (6) are constructed on a separate clip element (7), which can be fixed to the housing (1).

3. Pipe holder according to claim 1 or 2, characterized in that two inlet or outlet openings (2, 3) for the pipes to be laid are juxtaposed in a housing (1) on each face.

## Revendications

1. Support pour tuyaux destiné à la pose de tuyaux sanitaires, de chauffage et analogues dans des planchers (plafonds) en béton, avec une enveloppe ouverte sur le dessous à des fins de fixation sur le coffrage et avec des ouvertures d'entrée et de sortie se trouvant au-dessus du niveau du coffrage dans la zone du béton destinées à au moins un tuyau à poser, caractérisé en ce que sont prévues, dans la zone des ouvertures d'entrée et de sortie (2, 3), des languettes flexibles (6) destinées à identifier la direction de passage du ou des tuyaux posé(s).

2. Support pour tuyaux selon la revendication 1, caractérisé en ce que les languettes (6) sont formées sur un élément de languette (7) séparé, qui peut être fixé sur l'enveloppe (1).

3. Support pour tuyaux selon la revendication 1 ou 2, caractérisé en ce que dans l'enveloppe (1) sont prévues l'une à côté de l'autre, sur chaque face avant, deux ouvertures d'entrée et de sortie (2, 3) pour les tuyaux à poser.
